# DEMANDE DE BREVET EUROPEEN

(11) **EP 1 386 549 A1**
(43) Date de publication de la demande: **04.02.2004**
(21) Numéro de dépôt: 03291888.0
(22) Date de dépôt: 29.07.2003
(51) Int. Cl.: A41C 5/00

(54) **Procédé de fabrication d'articles d'habillement comprenant une pluralité de pièces assemblées entre elles**

(30) Priorité: 30.07.2002 FR 0209642
(71) Demandeur: Chantelle, 94230 Cachan (FR)
(72) Inventeur: Lucas Virginie, Andrée Raymonde, 75009 Paris (FR)
(74) Mandataire: Colas, Jean-Pierre

(57) **Abrégé**

Ce procédé de fabrication d'un article d'habillement (1) comprenant une pluralité de pièces assemblées entre elles (3, 5a, 5b, 7a, 7b, 9a, 9b, 11a, 11b, 15a, 15b, 13a, 13b, 17a, 17b) est du type comprenant :
- a) une étape d'assemblage desdites pièces, suivie
- b) d'une étape d'immersion dudit article (1) dans un bain de teinture chaude.

Ce procédé est remarquable en ce qu'il comprend, préalablement à ladite étape a), une étape 0) dans laquelle on fait subir un traitement thermique à chacune desdites pièces (3, 5a, 5b, 7a, 7b, 9a, 9b, 11a, 11b, 15a, 15b, 13a, 13b, 17a, 17b) individuellement.

## Description

La présente invention se rapporte à un procédé de fabrication d'articles d'habillement comprenant une pluralité de pièces assemblées entre elles.

On connaît depuis longtemps, dans le domaine de la fabrication d'articles d'habillement, la technique dite « de la teinture en plongée ».

Selon cette technique, on immerge des articles confectionnés dans des bains de teintures en vue d'obtenir les couleurs souhaitées.

Pour que la coloration des articles s'effectue de manière optimale, il est nécessaire de porter les bains de teintures à des températures relativement élevées, typiquement de l'ordre de 98°C.

Du fait de ces températures élevées, les articles immergés dans les bains de teinture rétrécissent de manière assez considérable.

Lorsque ces articles sont formés d'une seule pièce en matériau textile, comme c'est le cas par exemple pour les « bodys » ou les chaussettes, ce rétrécissement s'effectue de manière sensiblement homogène en tous points des articles.

On obtient alors, *in fine,* un article pouvant se déduire par homothétie de l'article avant immersion.

Ainsi, pour obtenir *in fine* un article d'une certaine taille, il convient simplement de partir d'un article présentant une taille supérieure, le rapport entre ces deux tailles variant bien entendu notamment selon la nature du matériau textile formant l'article et des teintures utilisées.

Dans le cas où l'article comprend une pluralité de pièces assemblées entre elles, la technique classique de teinture en plongée ne peut être utilisée.

En effet, on a pu constater qu'en appliquant une telle technique à de tels articles, on obtenait des articles certes correctement colorés, mais complètement déformés par rapport au patron d'origine, de sorte que ces articles étaient en pratique inutilisables.

La présente invention a pour but de fournir un procédé permettant d'appliquer la technique de teinture en plongée à des articles d'habillement comprenant une pluralité de pièces assemblées entre elles sans que l'on se retrouve avec les inconvénients susmentionnés.

On atteint ce but de l'invention avec un procédé de fabrication d'un article d'habillement comprenant une pluralité de pièces assemblées entre elles, du type comprenant :
- a) une étape d'assemblage desdites pièces, suivie
- b) d'une étape d'immersion dudit article dans un bain de teinture chaude,
   remarquable en ce qu'il comprend, préalablement à ladite étape a), une étape dans laquelle on fait subir un traitement thermique à chacune desdites pièces individuellement.

Grâce à ces caractéristiques, chacune des pièces subit un rétrécissement important avant d'être assemblée, et ne peut donc plus rétrécir de manière significative lors de l'immersion de l'article dans le bain de teinture.

Il en résulte que lors de cette immersion, l'article ne subit pratiquement aucune déformation, et en particulier pratiquement aucune déformation différentielle, ce qui lui permet de conserver toutes ses proportions.

Suivant d'autres caractéristiques de ce procédé :
- ledit traitement thermique comprend le passage de chacune desdites pièces en chaleur sèche à haute température,
- ledit traitement thermique comprend le passage de chacune desdites pièces à la vapeur,
- ledit traitement thermique comprend le lavage de chacune desdites pièces à l'eau bouillante,
- ledit procédé comprend en outre, postérieurement à ladite étape b), une étape de défroissage dudit article,
- ledit défroissage est obtenu en plaçant ledit article sur une forme soumise à de la chaleur sèche ou à de la vapeur.

La présente invention se rapporte également à un article d'habillement écru destiné à être immergé dans un bain de teinture chaude, remarquable en ce qu'il est formé d'un assemblage de pièces ayant subi chacune un traitement thermique préalablement à leur assemblage.

La présente invention se rapporte également à un soutien-gorge écru, remarquable en ce qu'il est conforme à ce qui précède.

Suivant d'autres caractéristiques :
- ce soutien-gorge écru comprend notamment une basque centrale, deux bonnets, deux basques dos et deux épaulettes ayant subi chacun ledit traitement thermique préalablement à son assemblage,
- ce soutien-gorge écru comprend des armatures de bonnets formées dans un matériau dont la température de fusion est supérieure à celle dudit bain de teinture,
- ledit matériau est du polyamide.

D'autres caractéristiques et avantages de la présente invention apparaîtront à la lecture de la description qui va suivre et à l'examen du dessin annexé, dans lequel :
- la figure 1 représente un soutien-gorge selon l'invention, et
- la figure 2 représente les étapes du procédé selon l'invention.

Le soutien-gorge 1 de la figure 1 est écru, c'est-à-dire de la couleur naturelle des fibres textiles, de manière à pouvoir prendre le colorant d'un bain de teinture (non représenté).

Ce soutien-gorge résulte de l'assemblage d'un certain nombre de pièces, dont les pièces en matériau textile suivantes :
- basque centrale 3,
- bonnets 5a, 5b,
- gansages de dessous de bras 7a, 7b,
- basques dos 9a, 9b,
- bordages 11 a, 11b,
- agrafage côté porte 13a et côté crochet 13b,
- épaulettes 15a, 15b,
- protège-armatures 17a et 17b.

Ces pièces sont assemblées entre elles de préférence par couture.

De manière caractéristique selon l'invention, chacune de ces pièces a subi individuellement, préalablement à son assemblage, un traitement thermique ayant eu pour effet de la faire rétrécir de manière importante.

Ce traitement thermique peut consister à faire passer chacune de ces pièces en chaleur sèche à haute température, ou bien à la vapeur, ou bien encore à laver chacune de ces pièces à l'eau bouillante, par exemple.

Ces exemples de traitements thermiques ne sont nullement limitatifs, et tout autre type de traitement thermique à la portée de l'homme du métier pourrait convenir.

Les protège-armatures 17a, 17b des bonnets 5a, 5b sont renforcés par des armatures formées dans un matériau dont le point de fusion est supérieur aux températures habituelles des bains de teintures, c'est-à-dire supérieur à environ 100°C.

Un matériau pouvant satisfaire à cette exigence est le polyamide.

Lorsqu'on immerge le soutien-gorge écru 1 dans un bain de teinture chaude (typiquement à 98°C), il prend la couleur de cette teinture.

Du fait du traitement thermique qu'elles ont chacune subi avant d'être assemblées, les pièces en matériau textile ne peuvent plus rétrécir de manière significative sous l'effet de la température du bain de teinture.

Il en résulte que lors de l'immersion du soutien-gorge écru 1 dans le bain de teinture, ce soutien-gorge ne subit pratiquement aucune déformation, et en particulier pratiquement aucune déformation différentielle, ce qui lui permet de conserver toutes ses proportions.

On peut donc préparer un stock de soutien-gorges écrus, et leur appliquer la technique de la teinture en plongée au gré des diverses demandes dans chaque coloris, ce qui offre une grande souplesse de fabrication.

Avant la présente invention au contraire, on était obligé de commander à des Fournisseurs des pièces ayant chacune subi une coloration individuelle avant d'être assemblée, ce qui grevait sensiblement la réactivité de la fabrication vis-à-vis des Fluctuations de la demande, et posait de nombreux problèmes de qualité liés notamment aux écarts de couleurs constatés entre des pièces provenant de divers Fournisseurs.

En option, une fois que le soutien-gorge a été immergé dans le bain de einture, on peut le placer sur une forme (par exemple un buste en matière plastique) soumise à de la chaleur sèche ou à de la vapeur d'eau.

En résumé donc, et comme cela est illustré sur la figure 2, la présente nvention comprend les étapes consistant à :
- 0) appliquer un traitement thermique à chacune des pièces en matériau textile destinée à former le soutien-gorge 1,
- a) assembler ces pièces pour former le soutien-gorge 1,
- b) immerger le soutien-gorge 1 dans un bain de teinture chaude, et
- c) en option, à placer ce soutien-gorge teinté sur une forme soumise à de la chaleur sèche ou à de la vapeur d'eau afin de le défroisser.

Bien entendu, la présente invention n'est pas limitée au mode de réalisation décrit et représenté, fourni à titre d'exemple illustratif et non limitatif.

C'est ainsi par exemple que cette invention pourrait être appliquée à d'autres articles de lingerie (« string» par exemple) et, plus généralement, à tout article d'habillement comprenant une pluralité de pièces assemblées entre elles.

## Revendications

1. Procédé de fabrication d'un article d'habillement (1) comprenant une pluralité de pièces assemblées entre elles (3, 5a, 5b, 7a, 7b, 9a, 9b, 11a, 11b, 15a, 15b, 13a, 13b, 17a, 17b), du type comprenant :
- a) une étape d'assemblage desdites pièces, suivie
- b) d'une étape d'immersion dudit article (1) dans un bain de teinture chaude,
**caractérisé en ce qu'**il comprend, préalablement à ladite étape a), une étape 0) dans laquelle on fait subir un traitement thermique à chacune desdites pièces (3, 5a, 5b, 7a, 7b, 9a, 9b, 11a, 11b, 15a, 15b, 13a, 13b, 17a, 17b) individuellement.

2. Procédé selon la revendication 1, **caractérisé en ce que** ledit traitement thermique comprend le passage de chacune desdites pièces (3, 5a, 5b, 7a, 7b, 9a, 9b, 11a, 11b, 15a, 15b, 13a, 13b, 17a, 17b) en chaleur sèche à haute température.

3. Procédé selon la revendication 1, **caractérisé en ce que** ledit traitement thermique comprend le passage de chacune desdites pièces (3, 5a, 5b, 7a, 7b, 9a, 9b, 11a, 11b, 15a, 15b, 13a, 13b, 17a, 17b) à la vapeur.

4. Procédé selon la revendication 1, **caractérisé en ce que** ledit traitement thermique comprend le lavage de chacune desdites pièces (3, 5a, 5b, 7a, 7b, 9a, 9b, 11a, 11b, 15a, 15b, 13a, 13b, 17a, 17b) à l'eau bouillante.

5. Procédé selon l'une quelconque des revendications précédentes, **caractérisé en ce qu'**il comprend en outre, postérieurement à ladite étape b), une étape de défroissage dudit article (1).

6. Procédé selon la revendication 5, **caractérisé en ce que** ledit défroissage est obtenu en plaçant ledit article (1) sur une forme soumise à de la chaleur sèche ou à de la vapeur d'eau.

7. Article d'habillement écru (1) destiné à être immergé dans un bain de teinture chaude, **caractérisé en ce qu'**il est formé d'un assemblage de pièces (3, 5a, 5b, 7a, 7b, 9a, 9b, 11a, 11b, 15a, 15b, 13a, 13b, 17a, 17b) ayant subi chacune un traitement thermique préalablement à leur assemblage.

8. Soutien-gorge écru (1), **caractérisé en ce qu'**il est du type conforme à la revendication 7.

9. Soutien-gorge écru (1) selon la revendication 8, **caractérisé en ce qu'**il comprend notamment une basque centrale (3), deux bonnets (5a, 5b), deux basques dos (9a, 9b) et deux épaulettes (15a, 15b) ayant subi chacun ledit traitement thermique préalablement à son assemblage.

10. Soutien-gorge écru (1) selon l'une des revendications 8 ou 9, **caractérisé en ce qu'**il comprend des armatures de bonnets formées dans un matériau dont la température de fusion est supérieure à celle dudit bain de teinture,

11. Soutien-gorge écru (1) selon l'une quelconque des revendications 8 à 10, **caractérisé en ce que** ledit matériau est du polyamide.
